# EUROPÄISCHE PATENTSCHRIFT

(11) **EP 0 438 631 B1**
(45) Veröffentlichungstag und Bekanntmachung des Hinweises auf die Patenterteilung: **15.09.1993**
(21) Anmeldenummer: 90115750.3
(22) Anmeldetag: 17.08.1990
(51) Int. Cl.: E05B 65/12

(54) **Für ein Kraftfahrzeug bestimmte, pneumatisch arbeitende Zentralverriegelungsanlage**
Pneumatic activated central locking mechanism for a motor vehicle
Installation de verrouillage central, activée par système pneumatique, destinée à un véhicule

(30) Priorität: 25.01.1990 DE 4002137
(43) Veröffentlichungstag der Anmeldung: 31.07.1991
(73) Patentinhaber: VDO Adolf Schindling AG, D-60487 Frankfurt (DE)
(72) Erfinder: Jurr, Richard, D-6292 Weilmünster 4 (DE)
(74) Vertreter: Klein, Thomas, Dipl.-Ing. (FH)

(56) Entgegenhaltungen:
- DE-A- 3 710 347

## Beschreibung

Die Erfindung bezieht sich auf eine für ein Kraftfahrzeug bestimmte, pneumatisch arbeitende Zentralverriegelungsanlage mit einer von einem Elektromotor angetriebenen Flügelzellenpumpe, welche Steuereinrichtungen zum wahlweisen Aufbau eines Zentralverriegelungsdruckes oder eines höher gelegenen Diebstahlsicherungsdruckes auweist und dessen Pumpenauslaß mit pneumatischen Stellelementen der zu verriegelnden Schlösser verbunden ist. Solche Zentralverriegelungsanlagen sind in heutigen Kraftfahrzeugen vorgesehen und deshalb allgemein bekannt.

Übliche Zentralverriegelungsanlagen haben zusätzlich zur Verriegelungsstellung eine Diebstahlsicherungsstellung, in der die Türschlösser auch durch Hochziehen der Türknöpfe nicht entriegelt werden können. Zum Erreichen der Diebstahlsicherungsstellung wird entweder das ohnehin vorhandene pneumatische Betätigungselement des Türschlosses in eine dritte Stellung bewegt oder aber es wird ein zusätzliches Betätigungselement vorgesehen, welches bei Erreichen eines oberhalb des Zentralverriegelungsdruckes liegenden Diebstahlsicherungsdruckes einen Riegel in ein Betätigungsteil schiebt. Bei solchen Zentralverriegelungsanlagen sollte verhindert werden, daß im Fahrzeug sitzende Personen von innen die Diebstahlsicherung aktivieren können, weil bei einem anschließenden Versagen der Zentralverriegelungsanlage das Fahrzeug nicht mehr von innen zu öffnen wäre. Wenn das Versagen beispielsweise durch einen elektrischen Kurzschluß hervorgerufen wird, wären motorisch zu öffnende Fenster ebenfalls nicht mehr zu betätigen, so daß man nicht durch ein Fenster greifen und das Türschloß mit dem Schlüssel von außen öffnen könnte.

Der Erfindung liegt die Aufgabe zugrunde, eine Zentralverriegelungsanlage der eingangs genannten Art so auszubilden, daß mit möglichst einfachen Mitteln eine Aktivierung der Diebstahlsicherung durch im Fahrzeug befindliche Personen weitgehend ausgeschlossen ist.

Diese Aufgabe wird erfindungsgemäß dadurch gelöst, daß vom Pumpenauslaß eine Rückführleitung zu einer vom Pumpenauslaß ständig durch zumindest einen Flügel der Flügelzellenpumpe getrennten Arbeitskammer führt und daß in dieser Rückführleitung ein Sperrventil angeordnet ist, welches sich bei eingeschalteter Zündung in Offenstellung befindet.

Durch diese Ausbildung der Zentralverriegelungsanlage wird erreicht, daß bei eingeschalteter Zündung die Flügelzellenpumpe keinen so hohen Druck erzeugen kann, daß die Diebstahlsicherung zu aktivieren ist. Erst wenn der Zündschlüssel aus dem Zündschloß herausgezogen ist, was normalerweise beim Verlassen des Fahrzeugs erfolgt, schließt das Sperrventil die Rückführleitung, so daß dann der volle Pumpendruck aufgebaut und dadurch die Diebstahlsicherungsstellung erreicht werden kann. Da bei geöffnetem Sperrventil der Pumpenauslaß mit einer Arbeitskammer verbunden ist, arbeitet die Pumpe in dieser Ventilstellung mit einem entsprechend des herabgesetzten Druckes geringeren Leistungsbedarf, so daß der Energieverbrauch des Elektromotors der Pumpe entsprechend herabgesetzt ist. Die Anordnung mit der erfindungsgemäßen Rückführleitung ist somit vorteilhafter, als wenn Druck vom Pumpenauslaß zur Atmosphäre hin abgeblasen würde, da dann auch bei einem nur verminderten Druckbedarf der Energieaufwand für den vollen Druckbedarf erforderlich wird. Weiterhin werden durch die Erfindung Abblasgeräusche vermieden. Da die erfindungsgemäße Zentralverriegelungsanlage für den unterschiedlichen Druckaufbau keine Atmosphärenverbindung benötigt, wird ein Eindringen von Schmutz ausgeschlossen.

Eine vorteilhafte Ausgestaltung der Erfindung besteht darin, daß sich das Sperrventil zusätzlich mit dem Elektromotor der Flügelzellenpumpe in einer Und-Verknüpfung befindet, so daß das Sperrventil sich nur bei eingeschalteter Zündung und gleichzeitig laufendem Elektromotor in Offenstellung befindet. Durch diese Und-Verknüpfung wird erreicht, daß das Sperrventil nicht bereits beim Einschalten der Zündung bestromt wird, sondern erst dann, wenn die Zentralverriegelungsanlage in Verriegelungsstellung gebracht ist. Dadurch wird verhindert, daß das Sperrventil während der Benutzung des Kraftfahrzeugs ständig unter Spannung steht.

Als Sperrventil kann ein handelsübliches Ventil verwendet werden, wenn es sich bei ihm um ein magnetisch gegen die Kraft einer Feder betätigbares 2/2-Wegeventil handelt.

Der bei geöffnetem Sperrventil sich einstellende Druck am Pumpenauslaß kann auch bei unterschiedlicher Bordspannung infolge eines unterschiedlichen Ladezustandes der Fahrzeugbatterie oder infolge von unterschiedlichen Außentemperaturen auf einen konstanten Wert gehalten werden, wenn in der Rückführleitung ein die Rückführleitung bei einem festgelegten Druck selbsttätig freigebendes Zuschaltvenil angeordnet ist.

Der Zentralverriegelungsdruck kann auf einen genauen Wert eingestellt werden, wenn gemäß einer anderen Ausgestaltung der Erfindung das Zuschaltventil hinsichtlich seines Schaltpunktes einstellbar ausgebildet ist.

Eine besonders einfache Ausführungsform des Zuschaltventils besteht darin, daß das Zuschaltventil eine von einer Ventilfeder gegen einen Ventilsitz vorgespannte Membran hat, welche vom Druck in der Rückführleitung in eine den Ventilsitz freigebende Offenstellung beaufschlagt ist.

Dieses Zuschaltventil kann auf einfache Weise einstellbar gemacht werden, wenn die Feder gegen eine Stellschraube abgestützt ist.

Die Stellschraube ist zugleich die Atmosphärenverbindung des Zuschaltventils, wenn die Stellschraube eine Hohlschraube ist, welche einen Ventilraum mit der Atmosphäre verbindet, der auf der dem Ventilsitz abgewandten Seite der Membran vorgesehen ist.

Das Zuschaltventil wird niemals mit dem vollen, zum Erreichen der Verriegelungsstellung erforderlichen Druck beaufschlagt, wenn das Zuschaltventil vom Pumpenauslaß aus gesehen hinter dem Sperrventil angeordnet ist. Hierdurch wird eine unerwünschte Überdehnung der Membran des Zuschaltventiles ausgeschlossen.

Eine sehr einfache Ausführungsform des Sperrventils besteht darin, daß es ein von einer Heizwicklung umgebenes Bimetallteil mit einem bei kaltem Bimetallteil gegen einen Ventilsitz anliegenden Schließkörper hat. Die Bestromung der Heizwicklung kann genau wie die des bereits genannten, das Sperrventil bildenden Magnetventils erfolgen, so daß diese bei eingeschalteter Zündung und laufendem Elektromotor der Flügelzellenpumpe zwangsläufig erfolgt.

Von Vorteil ist es auch, wenn die Heizwicklung ein Kaltleiter ist. Dadurch wird erreicht, daß anfangs ein hoher Heizstrom fließt, so daß sich das Bimetallteil rasch erwärmt und deshalb auch bei einem raschen Druckaufbau rasch genug schaltet.

Besonders kostengünstig ist die Zentralverriegelungsanlage gestaltet, wenn die Rückführleitung mit dem Sperrventil und dem Zuschaltventil in einem gemeinsamen Gehäuse mit der Flügelzellenpumpe angeordnet sind.

Die Erfindung läßt zahlreiche Ausführungsformen zu. Zur weiteren Verdeutlichung ihres Grundprinzips sind zwei davon in der Zeichnung dargestellt und werden nachfolgend beschrieben. In ihr zeigen die
- Fig. 1: eine Prinzipskizze der erfindungsgemäßen Zentralverriegelungsanlage,
- Fig. 2: einen Querschnitt durch eine Flügelzellenpumpe mit den für die Erfindung notwendigen Bauteilen.

In der Figur 1 ist eine Flügelzellenpumpe 1 dargestellt, welche von einem Elektromotor 2 antreibbar ist. Die Flügelzellenpumpe 1 hat einen Pumpenauslaß 3, der über eine Leitung 4 mit einem pneumatischen Stellelement 5 verbunden ist, welches zur Zentralverriegelung und Diebstahlsicherung eines nicht gezeigten Türschlosses dient. Wird mit der Flügelzellenpumpe 1 ein Zentralverriegelungsdruck aufgebaut, so gelangt das Stellelement 5 in eine Verriegelungsstellung. Wird der Druck bis zu einem Diebstahlsicherungsdruck erhöht, so bewegt sich das Stellelement 5 über die Verriegelungsstellung hinaus in eine Diebstahlsicherungsstellung.

Von der Leitung 4 zweigt eine Rückführleitung 6 ab, die zurück in eine Arbeitskammer 7 der Flügelzellenpumpe 1 führt. Diese Arbeitskammer 7 ist durch einen Flügel 8 vom Pumpenauslaß 3 und durch einen Flügel 9 von einem Pumpeneinlaß 10 getrennt. In der Rückführleitung 6 ist ein Sperrventil 11 geschaltet, bei dem es sich um ein magnetisch gegen die Kraft einer Feder 12 verstellbares 2/2-Wegeventil handelt. Dieses Sperrventil 11 ist über eine Und-Verknüpfung einerseits mit der Klemme 15 des Kraftfahrzeugs, andererseits mit einem Zentralverriegelungsrelais 13 verbunden.

Ist die Zündung eingeschaltet, steht an der Klemme KL15 Spannung an. Wird dann das Zentralverriegelungsrelais 13 betätigt, so läuft der Elektromotor 2 an, so daß dadurch die Flügelzellenpumpe 1 zu arbeiten beginnt. Das Sperrventil 11 schaltet bei Betätigung des Zentralverriegelungsrelais 13 und eingeschalteter Zündung sofort in seine Offenstellung. Dadurch ist eine offene Druckverbindung vom Pumpenauslaß 3 zur Arbeitskammer 7 geschaffen, wodurch die Flügelzellenpumpe 1 nur einen gegenüber ihrem maximal möglichen Druck herabgesetzten Druck erzeugen kann. Dieser reicht nur zur Zentralverriegelung, nicht aber zur Diebstahlsicherung aus. Eine Diebstahlsicherung ist erst möglich, wenn der Zündschlüssel aus dem Zündschloß gezogen ist und deshalb an der Klemme 15 keine Spannung mehr ansteht, weil dann das Sperrventil 11 in Sperrstellung verbleibt und deshalb die Rückführleitung 6 gesperrt ist.

Die Figur 2 zeigt eine Flügelzellenpumpe 1, welche in ihrem Gehäuse 14 ein gegenüber Figur 1 geändertes Sperrventil 11 und zusätzlich ein Zuschaltventil 15 hat. Dargestellt ist in Figur 2 weiterhin der Rotor 16 der Flügelzellenpumpe 1 mit seinen Flügeln 8, 9, 17, 18. Durch Drehung im Uhrzeigersinn fördert der Rotor 16 Luft vom Pumpeneinlaß 10 zum Pumpenauslaß 3. Die Rückführleitung 6 zweigt innerhalb des Gehäuses 14 vom Pumpenauslaß 3 ab und führt über das Sperrventil 11 und das Zuschaltventil 15 in die Arbeitskammer 7.

Das Sperrventil 11 hat ein einseitig eingespanntes Bimetallteil 19, an dessen freiem Ende ein Schließglied 20 vorgesehen ist, welches in der dargestellten Stellung einen Ventilsitz 21 versperrt, so daß die Rückführleitung 6 abgesperrt ist. Das Bimetallteil 19 ist von einer Heizwicklung 22 umgeben, bei der es sich um einen Kaltleiter handeln kann. Dem Heizleiter kann auch ein PTC-Element vorgeschaltet sein, so daß die Heizwicklung kein Kaltleiter sei muß. Wird diese bestromt, dann erwärmt sich das Bimetallteil 19, biegt sich in der Zeichnung gesehen nach rechts, so daß das Schließglied 2 vom Ventilsitz 21 abhebt.

Das Zuschaltventil 15 hat eine Membran 23, welche von einer Ventilfeder 24 gegen einen Ventilsitz 25 vorgespannt ist und die eine Ventilkammer 26 begrenzt, in die die Rückführleitung 6 mündet. Die Ventilfeder 24 stützt sich nach oben hin gegen eine als Hohlschraube ausgebildete Stellschraube 27 ab, mit der ihre Federspannung eingestellt werden kann. Hat der Druck in der Rückführleitung 6 einen festgelegten Wert erreicht, dann hebt die Membran 23 vom Ventilsitz 25 ab und verbindet dadurch den Pumpenauslaß 3 mit der Arbeitskammer 7, was einen weiteren Druckanstieg verhindert oder zu einem Druckabbau auf einen festgelegten Wert führt, falls beim öffnen des Sperrventils 11 am Pumpenauslaß 3 ein über dem Zentralverriegelungsdruck liegender Druck ansteht.

## Patentansprüche

1. Für ein Kraftfahrzeug bestimmte, pneumatisch arbeitende Zentralverriegelungsanlage mit einer von einem Elektromotor (2) angetriebenen Flügelzellenpumpe (1), welche Steuereinrichtungen zum wahlweisen Aufbau eines Zentralverriegelungsdruckes oder eines höher gelegenen Diebstahlsicherungsdruckes aufweist und dessen Pumpenauslaß (3) mit pneumatischen Stellelementen (5) der zu verriegelnden Schlösser verbunden ist, dadurch gekennzeichnet, daß vom Pumpenauslaß (3) eine Rückführleitung (6) zu einer vom Pumpenauslaß (3) ständig durch zumindest einen Flügel (8) der Flügelzellenpumpe getrennten Arbeitskammer (7) führt und daß in dieser Rückführleitung (6) ein Sperrventil (11) angeordnet ist, welches sich bei eingeschalteter Zündung in Offenstellung befindet.

2. Zentralverriegelungsanlage nach Anspruch 1, dadurch gekennzeichnet, daß sich das Sperrventil (11) zusätzlich mit dem Elektromotor (2) der Flügelzellenpumpe (1) in einer Und-Verknüpfung befindet, so daß das Sperrventil (11) sich nur bei eingeschalteter Zündung und gleichzeitig laufendem Elektromotor (2) in Offenstellung befindet.

3. Zentralverriegelungsanlage nach den Ansprüchen 1 oder 2, dadurch gekennzeichnet, daß das Sperrventil (11) ein magnetisch gegen die Kraft einer Feder (12) betätigbares 2/2-Wegeventil ist.

4. Zentralverriegelungsanlage nach zumindest einem der vorangehenden Ansprüche, dadurch gekennzeichnet, daß in der Rückführleitung (6) ein die Rückführleitung (6) bei einem festgelegten Druck selbsttätig freigebendes Zuschaltventil (15) angeordnet ist.

5. Zentralverriegelungsanlage nach Anspruch 4, dadurch gekennzeichnet, daß das Zuschaltventil (15) hinsichtlich seines Schaltpunktes einstellbar ausgebildet ist.

6. Zentralverriegelungsanlage nach den Ansprüchen 4 oder 5, dadurch gekennzeichnet, daß das Zuschaltventil (15) eine von einer Ventilfeder (24) gegen einen Ventilsitz (25) vorgespannte Membran (23) hat, welche vom Druck in der Rückführleitung (6) in eine den Ventilsitz (25) freigebende Offenstellung beaufschlagt ist.

7. Zentralverriegelungsanlage nach Anspruch 6, dadurch gekennzeichnet, daß die Ventilfeder (24) gegen eine Stellschraube (27) abgestützt ist.

8. Zentralverriegelungsanlage nach Anspruch 7, dadurch gekennzeichnet, daß die Stellschraube (27) eine Hohlschraube ist, welche einen Ventilraum mit der Atmosphäre verbindet, der auf der dem Ventilsitz (25) abgewandten Seite der Membran (23) vorgesehen ist.

9. Zentralverriegelungsanlage nach zumindest einem der vorangehenden Ansprüche, dadurch gekennzeichnet, daß das Zuschaltventil (15) vom Pumpenauslaß (3) aus gesehen hinter dem Sperrventil (11) angeordnet ist.

10. Zentralverriegelungsanlage nach zumindest einem der vorangehenden Ansprüche, dadurch gekennzeichnet, daß das Sperrventil (11) ein von einer Heizwicklung (22) umgebenes Bimetallteil (19) mit einem bei kaltem Bimetallteil (19) gegen einen Ventilsitz (21) anliegenden Schließkörper hat.

11. Zentralverriegelungsanlage nach Anspruch 10, dadurch gekennzeichnet, daß die Heizwicklung (22) ein Kaltleiter ist.

12. Zentralverriegelungsanlage nach zumindest einem der vorangehenden Ansprüche, dadurch gekennzeichnet, daß die Rückführleitung (6) mit dem Sperrventil (11) und dem Zuschaltventil (15) in einem gemeinsamen Gehäuse (14) mit der Flügelzellenpumpe (1) angeordnet sind.

## Claims

1. Pneumatically operating central locking system designed for a motor vehicle, having a vane pump (1) driven by an electric motor (2) and incorporating control devices for setting up, as required, a central locking pressure or a higher anti-theft pressure, and the pump outlet (3) of which is connected to pneumatic final control elements (5) of the locks to be latched, characterised in that from the pump outlet (3) a return line (6) runs to a working chamber (7) permanently separated from the pump outlet (3) by a least one vane (8) of the vane pump, and that arranged in this return line (6) is a check valve (11) which is in the open position when the ignition is switched on.

2. Central locking system according to claim 1, characterised in that the check valve (11) is additionally in an AND relation with the electric motor (2) of the vane pump (1), with the result that the check valve (11) is only in the open position when the ignition is switched on and the electric motor (2) simultaneously running.

3. Central locking system according to claims 1 or 2, characterised in that the check valve (11) is a 2/2-way valve operated magnetically against the force of a spring (12).

4. Central locking system according to at least one of the preceding claims, characterised in that arranged in the return line (6) is an emergency valve (15) which automatically clears the return line (6) at a defined pressure.

5. Central locking system according to claim 4, characterised in that the changeover point of the emergency valve (15) is designed to be adjustable.

6. Central locking system according to claims 4 or 5, characterised in that the emergency valve (15) has a diaphragm (23) pretensioned by a valve spring (24) against a valve seat (25) and actuated by the pressure in the return line (6) into an open position which clears the valve seat (25).

7. Central locking system according to claim 6, characterised in that the valve spring (24) rests against an adjustable screw (27).

8. Central locking system according to claim 7, characterised in that the adjustable screw (27) is a hollow bolt connecting with the atmosphere a valve compartment provided on the side of the diaphragm (23) remote from the valve seat (25).

9. Central locking system according to at least one of the preceding claims, characterised in that the emergency valve (15) is arranged behind the check valve (11) when viewed from the pump outlet (3).

10. Central locking system according to at least one of the preceding claims, characterised in that the check valve (11) has a bimetal part (19) surrounded by a heating coil (22) and having a closure member which bears against a valve seat (21) when the bimetal part (19) is cold.

11. Central locking system according to claim 10, characterised in that the heating coil (22) is a PTC thermistor.

12. Central locking system according to at least one of the preceding claims, characterised in that the return line (6) along with the check valve (11) and the emergency valve (15) are arranged in a common casing (14) with the vane pump (1).

## Revendications

1. Installation de verrouillage central activée par système pneumatique, destinée à un véhicule automobile et comportant une pompe à cellules (1) semi-rotative qui est entraînée par un moteur électrique (2), présente des dispositifs de commande pour développer sélectivement une pression de verrouillage central ou une pression supérieure de protection antivol, et dont la sortie (3) est reliée à des éléments pneumatiques de réglage (5) des serrures devant être verrouillées, caractérisée par le fait qu'un conduit de retour (6) part de la sortie (3) de la pompe et gagne une chambre de travail (7) séparée en permanence, de ladite sortie (3), par au moins une ailette (8) de la pompe à cellules semi-rotative ; et par le fait qu'une valve d'isolement (11), intégrée dans ce conduit de retour (6), occupe une position ouverte lorsque l'allumage est enclenché.

2. Installation de verrouillage central selon la revendication 1, caractérisée par le fait que la valve d'isolement (11) est additionnellement en connexion interactive avec le moteur électrique (2) de la pompe à cellules (1) semi-rotative, de telle sorte que la valve d'isolement (11) n'occupe une position ouverte que lorsque l'allumage est enclenché, et lorsque le moteur électrique (2) est simultanément en fonction.

3. Installation de verrouillage central selon les revendications 1 ou 2, caractérisée par le fait que la valve d'isolement (11) est un distributeur du type 2/2, actionnable magnétiquement en s'opposant à la force d'un ressort (12).

4. Installation de verrouillage central selon au moins l'une des revendications précédentes, caractérisée par le fait qu'une soupape (15) de mise en circuit, intégrée dans le conduit de retour (6), libère automatiquement ce conduit de retour (6) en présence d'une pression fermement établie.

5. Installation de verrouillage central selon la revendication 4, caractérisée par le fait que la soupape (15) de mise en circuit est conçue de façon que son point de commutation soit réglable.

6. Installation de verrouillage central selon les revendications 4 ou 5, caractérisée par le fait que la soupape (15) de mise en circuit présente une membrane (23) préchargée contre un siège d'obturation (25) par un ressort obturateur (24) et sollicitée, par la pression régnant dans le conduit de retour (6), à une position ouverte dégageant le siège d'obturation (25).

7. Installation de verrouillage central selon la revendication 6, caractérisée par le fait que le ressort obturateur (24) prend appui contre une vis de réglage (27).

8. Installation de verrouillage central selon la revendication 7, caractérisée par le fait que la vis de réglage (27) est une vis creuse reliant, à l'atmosphère, une chambre de distribution prévue du côté de la membrane (23) qui est tourné à l'opposé du siège d'obturation (25).

9. Installation de verrouillage central selon au moins l'une des revendications précédentes, caractérisée par le fait que la soupape (15) de mise en circuit est disposée, observée à partir de la sortie (3) de la pompe, derrière la valve d'isolement (11).

10. Installation de verrouillage central selon au moins l'une des revendications précédentes, caractérisée par le fait que la valve d'isolement (11) présente un bilame (19) qui est entouré par un enroulement chauffant (22), et est muni d'un corps obturateur appliqué contre un siège d'obturation (21) lorsque le bilame (19) est froid.

11. Installation de verrouillage central selon la revendication 10, caractérisée par le fait que l'enroulement chauffant (22) est un thermistor.

12. Installation de verrouillage central selon au moins l'une des revendications précédentes, caractérisée par le fait que le conduit de retour (6) est ménagé, conjointement à la valve d'isolement (11) et à la soupape (15) de mise en circuit, dans un carter (14) commun avec la pompe à cellules (1) semi-rotative.
